# EUROPÄISCHE PATENTSCHRIFT

(11) **EP 1 207 044 B1**
(45) Veröffentlichungstag und Bekanntmachung des Hinweises auf die Patenterteilung: **16.01.2008**
(21) Anmeldenummer: 01125589.0
(22) Anmeldetag: 26.10.2001
(51) Int. Cl.: B41F 23/08, B41M 1/14

(54) **Verfahren und Einrichtung zum Erzeugen von Spot-Lackierungen auf Bedruckstoffen in grossformatigen Druckmaschinen**
Method and device for spot varnishing on stock in large-size printing presses
Procédé et dispositif pour vernir partiellement des supports d'impression dans des presses de grand format

(30) Priorität: 16.11.2000 DE 10057641
(43) Veröffentlichungstag der Anmeldung: 22.05.2002
(73) Patentinhaber: Koenig & Bauer Aktiengesellschaft, 97080 Würzburg (DE)
(72) Erfinder: Veil, Jürgen, 01309 Dresden (DE)

(56) Entgegenhaltungen:
- EP-A- 1 029 671
- DE-U1- 29 913 379
- US-A- 5 165 967
- HELMUT TESCHNER: "Offsetdrucktechnik" 1995, FACHSCHRIFTEN-VERLAG , XP002373062 * Seiten 11-43, Absatz DRUCKLACKIERUNG *

## Beschreibung

Die Erfindung betrifft ein Verfahren zum Erzeugen von Spot-Lackleningen auf Bedruckstoffen In großformatigen Druckmaschinen, bei dem durch Aufbringen einer Farbschicht ein Druckbild auf dem Bedruckstoff erzeugt wird.

Zum Erzeugen von Spot-Lackierungen auf den Oberflächen von Bedruckstoffen ist es üblich, eigens dafür kopierte Druckplatten zu verwenden, die mit partiellen Aussparungen versehen sind. Im Fachbuch "Offsetdrucktechnlk", 9. Auflage 1995, Seite 11/43 von Helmut Teschner wird diese Lösung vorgestellt. Dieser Weg versagt aber bei großformatigen Offsetdruckmaschinen, da Lackplatten mit derartigen Abmaßen nicht in befriedigender Qualität herstellbar sind.

Aus der US 5.165.967 ist ein Vorschlag bekannt, unterschiedlicher Glanzgrade auf einen Bedruckstoff zu erzeugen. Hier Ist keine spezielle Lackplatte erforderlich Die unterschiedlichen Glanzgrade werden zwischen dem Randbereich und einem zentralen Teil eines Druckbildes erzeugt, Das geschieht dadurch, dass zwei Farben verdruckt werden, die eine voneinander abweichende Trockenzeit aufweisen. Die Trockenzeit einer dieser Farben kann durch den Zusatz eines Firnis gestreckt werden. Der physikalische Effekt, der hierbei ausgenutzt wird, besteht In der vom Trockengrad abhängigen Beschaffenhelt der Oberfläche (Reflexionselgenschaft) der Farbschicht im Moment des Lackauftrags. Dabei ist der zeitpunktgenaue Auftrag des Lacks entscheidend für den Erfolg. Für eine Inline-Prozessführung ist diese Verfahrensweise nicht geeignet.

Die Aufgabe der Erfindung besteht darin, ein Verfahren zum Erzeugen von Spot-Lackierungen auf Bedruckstoffen zu entwickeln, das auch inline für großformatige Offsetdruckmaschinen einsetzbar ist.

Erfindungsgemäß wird die Aufgabe durch die Merkmale des 1. Anspruchs gelöst.

Die Erfindung hat den Vorteil, dass nunmehr mit nur einer einzigen Lackplatte ohne partielle Aussparungen unterschiedliche Glanzgrade erzielt werden. Damit können die Herstellungskosten der Lackplatten extrem gesenkt werden. Die Lackplatte kann für mehrere Druckaufträge verwendet werden, was eine Verkürzung der Rüstzeiten nach sich zieht. Des Weiteren ist nur eine Lackiereinheit bzw. ein Lackturm erforderlich.

Die Erfindung soll an einem Ausführungsbeispiel näher erläutert werden. Die dazugehörige Zeichnung zeigt eine großformatige Bogenoffsetdruckmaschine in Reihenbauweise.

Wie aus der Figur ersichtlich, besteht diese Bogenoffsetdruckmaschine aus mehreren, in Reihe angeordneten Druckwerken 31 bis 34. Im Ausführungsbeispiel sind beispielhaft vier Druckwerke 31 bis 34 dargestellt, wobei zur Durchführung des erfindungsgemäßen Verfahrens mindestens zwei Druckwerke erforderlich sind.

Den Druckwerken 31 bis 34 ist ein Anleger 1 vorgeordnet. Der Aufbau und die Funktion des Anlegers 1 sind bekannt, so dass hier nicht näher darauf eingegangen werden muss. Die Druckwerke 31 bis 34 bestehen aus je einem Gegendruckzylinder 21 bis 24, je einem Plattenzylinder 5 und je einem Gummizylinder 6 (Plattenzylinder 5 und Gummituchzylinder 6 sind in der Figur nur im Druckwerk 31 bezeichnet). Die Bogenlaufrichtung ist durch einen Pfeil gekennzeichnet. Erkennbar sind weiterhin die von je zwei Gegendruckzylindern 21 bis 25 eingeschlossenen Bogenführungszylinder 71 bis 74, die bei einer im Schön- und Widerdruck einsetzbaren Druckmaschine auch als Wendetrommel ausgebildet sein können. Gegendruckzylinder 21 bis 24 und Bogenführungszylinder 71 bis 74 sind bogenführende Zylinder mit doppelt-großem Durchmesser. Die zu jedem Druckwerk 31 bis 34 gehörenden Farb- und Feuchtwerke sind hier nicht dargestellt.

Die hier gezeigten Druckwerke 31 und 32 sind zum Verdrucken eines Farbsystems vorgesehen, das Farben mit strahlungstrocknenden - in der Regel UV-trocknende - Bestandteilen enthält. Die Druckwerke 33 und 34 sind zum Verdrucken von Farben vorgesehen, die für den Offsetdruck typisch sind.

Im Ausführungsbeispiel ist dem Druckwerk 32 ein Trockner 111 zugeordnet. Diese Trockner 111 ist nach dem zu trocknenden Farbsystem gewählt, so dass an dieser Stelle ein UV-Trockner eingesetzt wird.

In Bogenlaufrichtung nach den Druckwerken 31 bis 34 ist ein Lackturm 4 angeordnet. Dieser besteht aus dem Gegendruckzylinder 25, dem ein Lackformzylinder 8 zugeordnet ist. Auf dem Lackformzylinder 8 ist eine Lackplatte 81 aufgespannt. Der Lackturm 8 dient zum Überziehen des Druckbildes mit einer Lackschicht, die hier ebenfalls strahlungstrocknend ist.

Dem Lackformzylinder 8 bzw. der Lackplatte 81 ist hier eine Rasterwalze 9 zugeordnet. Zur Lackversorgung dieser Rasterwalze 8 ist eine Kammerrakel 10 angestellt. Dem Lackturm 4 ist weiterhin ein Trockner 112 zugeordnet.

Nach dem Lackturm 4 ist eine Auslage 12 vorgesehen. Der Aufbau und die Funktion der Auslage 12 sind bekannt, so dass hier nicht näher darauf eingegangen wird.

### Mit dieser Einrichtung wird folgendes erfindungsgemäße Verfahren realisiert:

Der im Anleger 1 bereitgestellte Druckbogen wird von hier nicht näher beschriebenen Einrichtungen gefaßt und auf den Bogenweg gegeben. In den Druckwerken 31 bis 32 wird über den Gummituchzylinder 6 die Farbe eines Farbsystems aufgetragen, das anteilig eine unter Strahlung (im Ausführungsbeispiel unter ultravioletter Strahlung) härtende Farbe enthält. Derartige Farben werden als Hybridfarben bezeichnet.

Unter Farbsysteme werden hier die Farben zusammengefasst, die im wesentlichen gleiche Verarbeitungseigenschaften aufweisen.

Anschließend erfolgt das Trocknen dieser Farbschicht durch den Trockner 111, bevor der Druckbogen den folgenden Druckwerken 33 und 34 übergeben wird. Hier wird der Druckbogen mit den Farben eines Farbsystems bedruckt, das aus Farben besteht, die für den Offsetdruck typisch sind.

Abschließend wird im Lackturm 4 durch die Lackplatte 81 ganzflächig Lack aufgetragen. Dieser Lack hat die Eigenschaft, dass er mit den Farbsystemen unterschiedlich physikalisch und/oder chemisch zusammenwirkt und dadurch den Glanzgrad der Farbschicht divergierend beeinflusst. Im Ausführungsbeispiel wird ein farbloser Lack verwendet, der ebenso wie die Hybridfarben unter UV-Licht aushärtet. Im Anschluss daran erfolgt die Trocknung der Lackschicht durch den Trockner 112.

Eine Voraussetzung für den Eintritt des oben genannten Effektes ist, dass die Farbsysteme hinsichtlich ihrer Lack-Resorptionsfähigkeit voneinander abweichen. Dabei ist der Glanzgrad umgekehrt proportional zur Resorptionsfähigkeit des Farbsystems zum Lack, wobei bei Farbschichten mit Farbsystemen geringerer Resorptionsfähigkeit mehr Lack an deren Oberfläche verbleibt und bei Farbschichten aus Farbsystemen höherer Resorptionsfähigkeit ein höherer Anteil von der Farbschicht aufgenommen wird. Die glanzbestimmenden Bestandteile des Lackes werden von der Farbschicht aufgenommen.

Es ist nicht erforderlich, dass nach dem Bedrucken des Druckbogens bzw. des Bedruckstoffs eine Trocknung und/oder Härtung durch Energieeintrag erfolgt. Auch andere verfahrenstechnische Behandlungen der Farbschichten und/oder der Lackschichten sind möglich, um das physikalische und/oder chemische Zusammenwirken zum Erzielen der divergierenden Glanzgrade der finalen Lackschicht zu erzielen.

In einer anderen Ausführungsform der Erfindung kann auf eine verfahrenstechnische Behandlung ganz oder teilweise verzichtet werden. Durch die Wahl der geeigneten Farbsysteme und des dazu korrespondierenden Lackes werden die oben genannten Effekte ebenfalls erreicht.

### Bezugszeichenaufstellung

## Patentansprüche

1. Verfahren zum Erzeugen von Spot-Lackierungen auf Bedruckstoffen in großformatigen Druckmaschinen,
- bei dem durch Aufbringen einer Farbschicht ein Druckbild auf dem Bedruckstoff erzeugt wird,
- zum Aufbringen der das Druckbild erzeugenden Farbschicht mindestens zwei sich durch unterschiedliche Verarbeitungseigenschaften derart charakterisierende Farbsysteme verwendet werden, dass die Farbsysteme hinsichtlich ihrer Lack-Resorptionsfähigkeit voneinander abweichen und
- die Spotlackierung erzeugt wird, indem
- in ihrem Glanzgrad divergierende Bereiche geschaffen werden, derart, dass
- nach dem Aufbringen des Druckbildes mit einer universell einsetzbaren Flachdruckplatte inline eine ganzflächige Lackierung des Druckbildes erfolgt, wobei ein Lack verwendet wird, der mit den Farbsystemen unterschiedlich zusammenwirkt.

2. Verfahren zum Erzeugen von Spot-Lackierungen auf Bedruckstoffen nach Anspruch 1, **dadurch gekennzeichnet, dass** als Flachdruckplatte eine abgedruckte Offsetdruckplatte verwendet wird.

3. Verfahren zum Erzeugen von Spot-Lackierungen auf Bedruckstoffen nach den Ansprüchen 1, **dadurch gekennzeichnet, dass** das betreffende Farbsystem mit der Lackschicht physikalisch und/oder chemisch zusammenwirkt.

4. Verfahren zum Erzeugen von Spot-Lackierungen auf Bedruckstoffen nach Anspruch 1, **dadurch gekennzeichnet, dass** nach dem Aufbringen der Farbsysteme diese durch Härten und/oder Trocknen verfahrenstechnisch unterschiedlich behandelt werden.

5. Verfahren zum Erzeugen von Spot-Lackierungen auf Bedruckstoffen nach Anspruch 1, **dadurch gekennzeichnet, dass** der Glanzgrad umgekehrt proportional zur Resorptionsfähigkeit des Farbsystems zum Lack ist, wobei bei Farbschichten mit Farbsystemen geringerer Resorptionsfähigkeit mehr Lack an deren Oberfläche verbleibt und bei Farbschichten aus Farbsystemen höherer Resorptionsfähigkeit ein höherer Anteil von der Farbschicht aufgenommen wird.

6. Verfahren zum Erzeugen von Spot-Lackierungen auf Bedruckstoffen nach den vorangehenden Ansprüchen, **dadurch gekennzeichnet, dass** die glanzbestimmenden Bestandteile des Lackes von der Farbschicht aufgenommen werden.

7. Verfahren zum Erzeugen von Spot-Lackierungen auf Bedruckstoffen nach den vorangehenden Ansprüchen **dadurch gekennzeichnet, dass** der verwendete Lack farblos ist.

8. Verfahren zum Erzeugen von Spot-Lackierungen auf Bedruckstoffen nach Anspruch 1, **dadurch gekennzeichnet, dass** eines der Farbsysteme aus Hybridfarben besteht, die anteilig eine unter Strahlung härtende Farbe enthält und das andere Farbsystem aus für den Offsetdruck typischen Farben bestehen.

9. Verfahren zum Erzeugen von Spot-Lackierungen auf Bedruckstoffen nach Anspruch 1, **dadurch gekennzeichnet, dass** der Lack unter Strahlungseinwirkung ausgehärtet wird.

10. Verfahren zum Erzeugen von Spot-Lackierungen auf Bedruckstoffen nach Anspruch 1, **dadurch gekennzeichnet, dass** sowohl die Hybridfarben als auch der Lack unter UV-Licht aushärten.

## Claims

1. Method of producing spot lacquerings on printing materials in large-format printing machines,
- in which a printed image is produced on the printing material by application of an ink layer,
- for application of the ink layer producing the printed image use is made of at least two ink systems **characterised by** different processing characteristics in such a manner that the ink systems differ from one another with respect to their lacquer resorption capability and
- the spot lacquering is produced in that
- regions diverging in their degree of shine are created in such a manner that
- after application of the printed image by a universally usable flat printing plate a lacquering of the printed image is carried out over the whole area in-line, wherein a lacquer having different co-operation with the ink systems is used.

2. Method of producing spot lacquerings on printing materials according to claim 1, **characterised in that** an offset printing plate, which has been printed, is used as flat printing plate.

3. Method of producing spot lacquerings on printing materials according to claim 1, **characterised in that** the relevant ink system physically and/or chemically co-operates with the lacquer layer.

4. Method of producing spot lacquerings on printing materials according to claim 1, **characterised in that** after application of the ink systems these are treated differently in terms of method by hardening and/or drying.

5. Method of producing spot lacquerings on printing materials according to claim 1, **characterised in that** the degree of shine is inversely proportional to the resorption capability of the ink system with respect to the lacquer, wherein in the case of ink layers with ink systems of lower resorption capability more lacquer remains at the surface thereof and in the case of ink layers of ink systems with higher resorption capability a higher proportion of the ink layer is removed.

6. Method of producing spot lacquerings on printing materials according to the preceding claims, **characterised in that** the shine-determining components of the lacquer are absorbed by the ink layer.

7. Method of producing spot lacquerings on printing materials according to the preceding claims, **characterised in that** the lacquer used is colorless.

8. Method of producing spot lacquerings on printing materials according to claim 1, **characterised in that** one of the ink systems consists of hybrid inks which proportionally contain an ink hardening under radiation and the other ink system consists of inks typical for offset printing.

9. Method of producing spot lacquerings on printing materials according to claim 1, **characterised in that** the lacquer is hardened under the effect of radiation.

10. Method of producing spot lacquerings on printing materials according to the preceding claims, **characterised in that** not only the hybrid inks, but also the lacquer harden under ultraviolet light.

## Revendications

1. Procédé pour tenir partiellement de supports d'impression dans des presses de grands formats,
selon lequel, on réalise une image d'impression sur le support d'impression en appliquant une couche d'encre,
- pour appliquer la couche d'encre formant l'image d'impression on utilise au moins deux systèmes d'encres ayant des caractéristiques de travail différentes de façon que les systèmes d'encres diffèrent l'un de l'autre quant à leur capacité de résorption du vernis et
- on réalise le vernissage partiel en
- réalisant des zones à degrés de brillance divergents de façon qu'
- après application de l'image d'impression, avec une plaque d'impression à plat à usage universel, en ligne, on réalise un vernissage de toute la surface de l'image d'impression, en utilisant un vernis coopérant différemment avec les systèmes d'encres.

2. Procédé pour réaliser un vernissage partiel de supports d'impression selon la revendication 1,
**caractérisé en ce que**
comme plaque de compression de surface à plat on utilise une plaque d'impression offset usée.

3. Procédé pour réaliser un vernissage partiel de supports d'impression selon la revendication 1,
**caractérisé en ce que**
le système d'encre concerné coopère physiquement et/ou chimiquement avec la couche de vernis.

4. Procédé pour réaliser un vernissage partiel de supports d'impression selon la revendication 1,
**caractérisé en ce qu'**
après application des systèmes d'encres on les traite par des procédés différents, par durcissement et/ou séchage.

5. Procédé pour réaliser un vernissage partiel de supports d'impression selon la revendication 1,
**caractérisé en ce que**
le degré de brillance est inversement proportionnel à la capacité de résorption du système d'encre par rapport au vernis, les couches d'encre des systèmes d'encre à faible capacité de résorption laissant plus de vernis à leur surface et les couches d'encre de systèmes d'encre à forte capacité de résorption absorbant une partie plus importante de la couche de vernis.

6. Procédé pour réaliser un vernissage partiel de supports d'impression selon les revendications précédentes,
**caractérisé en ce que**
les composants déterminant la brillance du vernis sont absorbés par la couche d'encre.

7. Procédé pour réaliser un vernissage partiel de support d'impression selon l'une quelconque des revendications précédentes,
**caractérisé en ce que**
le vernis utilisé est incolore.

8. Procédé pour réaliser un vernissage partiel de support d'impression selon la revendication 1,
**caractérisé en ce que**
l'un des systèmes d'encres est composé d'encre hybride contenant une partie d'encre durcissant sous l'effet du rayonnement et l'autre système d'encre se compose d'encre caractéristique de l'impression offset.

9. Procédé pour réaliser un vernissage partiel de support d'impression selon la revendication 1,
**caractérisé en ce que**
le vernis durcit sous l'action du rayonnement.

10. Procédé pour réaliser un vernissage partiel de support d'impression selon la revendication 1,
**caractérisé en ce qu'**
à la fois les encres hybrides et aussi le vernis durcissent sous l'effet de la lumière UV.
